# EUROPÄISCHE PATENTSCHRIFT

(11) **EP 2 231 974 B1**
(45) Veröffentlichungstag und Bekanntmachung des Hinweises auf die Patenterteilung: **31.10.2012**
(21) Anmeldenummer: 08860269.3
(22) Anmeldetag: 04.12.2008
(51) Int. Cl.: E05D 5/02, E05D 11/10

(54) **GELENKBAND INSBESONDERE FÜR GLASPENDELTÜREN**
JOINT HINGE, PARTICULARLY FOR GLASS SWINGING DOORS
PAUMELLE, EN PARTICULIER POUR DES PORTES BATTANTES EN VERRE

(30) Priorität: 12.12.2007 DE 102007060302
(43) Veröffentlichungstag der Anmeldung: 29.09.2010
(73) Patentinhaber: Dorma GmbH + Co. KG, 58256 Ennepetal (DE)
(72) Erfinder: WALHORN, Oliver, 33824 Werther (DE); HODGES, Garry, 32657 Lempo (DE)
(86) Internationale Anmeldenummer: PCT/EP2008/010271
(87) Internationale Veröffentlichungsnummer: WO 2009/074258

(56) Entgegenhaltungen:
- EP-A- 1 772 578
- DE-A1- 19 702 863
- DE-U1- 29 811 592

## Beschreibung

Die Erfindung betrifft ein Gelenkband, insbesondere für Glaspendeltüren, mit einem festen Bandteil, das als Lagerbock ausgebildet ist, mit einem um das feste Bandteil schwenkbaren Flügelbandteil, und mit einer das feste Bandteil und das Flügelbandteil durchfassenden Schwenkachse, an der eine Nocke mit mindestens einer Vertiefung angeordnet ist.

Bei derartigen Gelenkbänder ist es wünschenswert, die Rastvorrichtung im Gelenkband justierbar anzuordnen, um Toleranzen bei der Befestigung des Lagerbockes an einer Wand oder dgl. ausgleichen zu können.

Die EP 0 599 255 A1 beschreibt ein Gelenkband für Glaspendeltüren, bei dem eine Korrektur der Raststellung des Türflügels im montierten Zustand, beispielsweise zur Anpassung an Wandunebenheiten, möglich ist. Hierzu ist ein um die Gelenkachse des Gelenkbandes drehbarer Rotationskörper vorgesehen, der in einem mit einer Wand oder dgl. verschraubbaren Lagerbock angeordnet ist und der in verschiedenen Positionen gegenüber dem Lagerbock feststellbar ist. An seinem Außenumfang weist der Rotationskörper Raststellen auf, in die ein im schwenkbaren Flügelbandteil federbelastet geführter Rastkörper eingreift. Dabei kann der Rastkörper an einem Gleitkörper gelagert sein, welcher in einem Bestandteil eines Flügelbandteiles bildenden Tragkörper federbelastet verschiebbar ist. Bei der vorbekannten Vorrichtung ist der kugelförmig gestaltete Rastkörper im schwenkbaren Bandteil angeordnet und dient ausschließlich der Fixierung der Tür in geschlossener oder geöffneter Position. Die Korrektur des Türflügels im montierten Zustand erfolgt über eine weitere, zwischen dem Lagerbock und dem Rotationskörper verspannbare Kugel oder Walze, was sehr ungenau ist.

Die DE 29811592 U1 zeigt ein Gelenkband mit einem festen Bandteil und einem Flügelbandteil. Ein einteiliger Nocken wirkt mit einer federbelasteten Rastvorrichtung zusammen. Im festen Bandteil, dem Lagerbock, ist eine Justierachse angeordnet, die über Stift- oder Madenschrauben fixiert werden kann, so dass darüber eine Einstellung der Nulllage erfolgen kann.

Ausgehend von dem Stand der Technik ist es Aufgabe der Erfindung, eine leichte Korrektur der Raststellung einer Pendeltür im montierten Zustand vorzuschlagen, bei der mit baulich einfachen Mitteln eine genaue Einstellung der Nullstellung der Tür möglich ist.

Die Erfindung löst die gestellte Aufgabe durch die Lehre nach Anspruch 1. Weitere vorteilhafte Ausgestaltungsmerkmale der Erfindung sind durch die Unteransprüche gekennzeichnet.

Gemäß der technischen Lehre nach Anspruch 1 ist die Rolle orthogonal zur Längsachse des Gelenkbandes verstellbar angeordnet und drehbar in einem Rollenkolben gelagert, auf den eine Feder wirkt. Der Rollenkolben wiederum ist axial beweglich in einem Stellzylinder angeordnet, der in einer Bohrung des Lagerbockes mit radialem Spiel angeordnet ist. Durch die radiale Verstellung des Stellzylinders sind sehr kleine und genaue Verstellbereiche möglich, so dass die Nullstellung der Tür exakt eingestellt werden kann.

Mit der Erfindung wird ein Gelenkband geschaffen, dessen festes Bandteil gegenüber dem Flügelbandteil zwecks Einstellung des Türflügels in seiner Schließposition in Anpassung an Bautoleranzen im Anschlussbereich - beispielsweise einer Wand - so justierbar ist, dass der Türflügel auch nach längerer Benutzungsdauer zuverlässig die einmal eingestellte Schließposition beibehält.

Weitere Vorteile und Ausführungsformen der Erfindung werden nachfolgend anhand eines möglichen schematisch dargestellten Ausführungsbeispieles näher erläutert.

Es zeigen:
- Figur 1:: eine perspektivische Darstellung des Gelenkbandes,
- Figur 2:: eine Schnittdarstellung des Gelenkbandes,
- Figur 3:: einen Teilschnitt des Gelenkbandes.

Das Gelenkband 1 gemäß Figur 1 besitzt ein festes Bandteil, das hier als Lagerbock 20 bezeichnet wird und ein Flügelbandteil 2. An dem Lagerbock 20 ist eine Anschraubplatte 21 befestigt, mit der das Gelenkband 1 an eine nicht dargestellte Wand oder Wandkonstruktion befestigt wird. Statt des Lagerbockes 20 kann das Gelenkband 1 auch einen weiteren Bandlappen zur Befestigung an einer Glasscheibe oder an ein Wandelement aufweisen.

Das Flügelbandteil 2 umfasst mindestens eine erste Klemmplatte 3 und eine zweite Klemmplatte 4, die mittels Befestigungsmittel 5 ein nicht dargestelltes Türelement oder eine Glastür klemmend haltern. Zwischen den Klemmplatten 3, 4 und einer Glasscheibe sind Dicht- und/oder Dämpfungsplatten 6 angeordnet, um die Glasscheibe möglichst schonend zu umfassen.

Wie in Figur 2 und Figur 3 dargestellt, ist eine Nockenwelle 7 drehfest an der ersten Klemmplatte 3 befestigt. Die Nockenwelle 7 bildet dabei die Dreh- oder Schwenkachse des Gelenkbandes 1. Die Nockenwelle 7 wird dabei mit Zapfen 7d in Ausnehmungen 8 der ersten Klemmplatte 3 befestigt und mit Befestigungsmitteln 9 wie z. B. verstemmten Nieten oder Schrauben drehfest fixiert. Auf oder an der Nockenwelle 7 ist eine Nocke 7a angeordnet. Ober- und unterhalb der Nocke 7a ist eine Halterung 28 angeordnet, die im Lagerbock 20 befestigt ist. Das Flügelbandteil 2 mit der Nockenwelle 7 dreht sich beim Öffnen der Tür um die Drehachse, wobei der Lagerbock 20 an einer Wand fixiert ist. Die Nocke 7a wirkt mit einer Rolle 22 zusammen, wobei sich die Oberflächen von Nocke 7a und Rolle 22 bei der Betätigung des Gelenkbandes 1 aufeinander abwälzen. In die Nocke 7a ist eine Vertiefung 7b angeordnet, die wenigstens teilweise einen Kreisabschnitt der Rolle 22 aufnehmen kann. Weiterhin kann auf der Nockenwelle 7 noch eine oder mehrere Rastausnehmungen 7c angeordnet sein, die ebenfalls mit der Rolle 22 zusammenwirken.

Die Nockenwelle 7 kann ein- oder mehrteilig aufgebaut sein. In diesem Ausführungsbeispiel ist die Nockenwelle 7 einteilig ausgeführt, wobei die Nocke 7a einstückig mit der Nockenwelle 7 verbunden ist.

Die Rolle 22 ist drehbar mittels eines Bolzens 23 an einem Rollenkolben 24 gelagert. Der Rollenkolben 24 wiederum ist in axialer Richtung beweglich in einem Stellzylinder 25 angeordnet. In axialer Richtung wirkt gegen den Rollenkolben 24 eine Kraft, so dass die Rolle 22 gegen die Nocke 7a gedrückt wird. Die Kraft wirkt dabei im Wesentlichen in Längsachse X-X des Gelenkbandes 1. Die Kraft wird durch eine Feder 26 aufgebracht. Alternativ Kännte die Kraft auch hydraulisch oder pneumatisch aufgebracht werden. In diesem Ausführungsbeispiel ist der Rollenkolben 24 einseitig als Topf ausgebildet, in den die Feder 26 zumindest teilweise eingreift und geführt wird. Die Feder 26 stützt sich dabei an einem Verschluss 27 ab, der an oder in der Anschraubplatte 21 angeordnet und befestigt wird.

In der Nullstellung der Tür liegt die Rolle 22 in der Vertiefung 7b der Nocke 7a. Beim Öffnen der Tür drehen sich, da der Lagerbock 20 über die Anschraubplatte 21 an einer Wand befestigt ist, die Klemmplatten 3, 4 mit der Tür um die Drehachse des Gelenkbandes 1. Da die Nockenwelle 7 über die Befestigungsmittel 9 innerhalb der ersten Klemmplatte 3 drehfest angeordnet ist, dreht sich die Nockenwelle 7 innerhalb der Halterung 28, wobei die Nocke 7a sich mit ihrer Oberfläche an der Oberfläche der drehend angeordneten Rolle 22 abwälzt. Die Rolle 22 wird dabei mit dem Rollenkolben 24 gegen die Feder 26 gedrückt und kommt bei dieser Drehbewegung aus der Vertiefung 7b heraus. Eine weitere Rastausnehmung 7c kann in einem 90°-Winkel zur Vertiefung 7b angeordnet sein, so dass die Tür in dieser Zwischenposition stehen bleibt. Diese oder auch mehrere Rastausnehmungen 7c können in beliebigem Umfang auf der Nocke 7a verteilt angeordnet werden, je nachdem, in welchen Zwischenstellungen die Tür geöffnet bleiben soll. Wird die Tür mit Schwung geschlossen, dreht sich die Nockenwelle 7 mit der Nocke 7a, bis die Rolle 22 wieder in die Vertiefung 7b gelangt. Dabei kann, je nach Größe der Federkraft, die Nocke 7a mit der Vertiefung 7b mehrmals hin und her bewegt werden, wobei die Rolle 22 dabei die Vertiefung 7b der Nocke 7a überfährt, bis das Drehmoment aus der Federkraft größer ist, als das verbleibende Drehmoment der Tür.

Um nach der Montage des Gelenkbandes 1 die Tür in die Nullstellung einzustellen, werden die Abdeckkappen 29 beidseitig am Lagerbock 20 entfernt. Über Stellmittel 30, 31 in Form von Schrauben oder ähnlichem kann der Stellzylinder 25 innerhalb des Lagerbockes 20 verstellt werden. Dabei wird der Stellzylinder 25 um wenige Winkelgrade aus der Längsachse X-X des Gelenkbandes verstellt bzw. verschwenkt, so dass bauliche Toleranzen kompensiert werden können.

Der Stellzylinder 25 ist in einer Bohrung 32 innerhalb des Lagerbockes 20 mit großem radialem Spiel angeordnet. Da der Stellzylinder 25 mit den Stellmitteln 30, 31 quer bzw. orthogonal zur Längsachse X-X des Gelenkbandes 1 fixiert ist, ist er auch nicht mehr in axialer Richtung beweglich. Die Verstellung der Rolle 22 über den Stellzylinder 25 wirkt orthogonal zur Federwirklinie, so dass die Verstellung der Rolle 22 eine Drehung der Nockenwelle 7 und damit der Nullstellung des Gelenkbandes 1 bewirkt. Die axiale Bewegung der Rolle 22 aufgrund der Drehung der Nocke 7a wird innerhalb des Stellzylinders 25 durch den Rollenkolben 24 vollzogen. Dabei ist der Rollenkolben 24 mit der auf einen Seite drehbar angeordneten Rolle 22 und mit der auf der anderen Seite angeordneten Feder 26 innerhalb des Stellzylinders 25 axial beweglich geführt.

Um eine möglichst genaue Einstellung des Stellzylinders 25 innerhalb der Bohrung 32 zu gewährleisten, sind die Stellmittel 30, 31 in axialer Längserstreckung des Stellzylinders möglichst in Höhe der Rolle 22 an dem Lagerbock 20 angeordnet, so dass hierdurch auch eine bestmögliche Führung der Rolle 22 innerhalb des Lagerbockes 20 erzielt wird.

In Abhängigkeit vom radialen Spiel zwischen Stellzylinder 25 und der Bohrung 32 und in Abhängigkeit der Länge von Stellzylinder 25, Rollenkolben 24 und Bohrung 32 kann eine Verschwenkung des Stellzylinders 25 innerhalb des Lagerbockes 20 je nach Ausführung zwischen ± 0° bis 15° aus der Längsachse X-X des Gelenkbandes 1 erfolgen.

### Bezugszeichenliste

- 1: Gelenkband
- 2: Flügelbandteil
- 3: erste Klemmplatte
- 4: zweite Klemmplatte
- 5: Befestigungsmittel
- 6: Dicht- und/oder Dämpfungsplatten
- 7: Nockenwelle
- 7a: Nocke
- 7b: Vertiefung
- 7c: Rastausnehmung
- 7d: Zapfen
- 8: Ausnehmung
- 9: Befestigungsmittel

- 20: Lagerbock
- 21: Anschraubplatte
- 22: Rolle
- 23: Bolzen
- 24: Rollenkolben
- 25: Stellzylinder
- 26: Feder
- 27: Verschluss
- 28: Halterung
- 29: Abdeckkappe
- 30: Stellmittel
- 31: Stellmittel
- 32: Bohrung

- X-X: Längsachse des Gelenkbandes

## Patentansprüche

1. Gelenkband (1), insbesondere für Glaspendeltüren, mit einem festen Bandteil, das als Lagerbock (20) ausgebildet ist, mit einem um das feste Bandteil schwenkbaren Flügelbandteil (2), und mit einer das feste Bandteil und das Flügelbandteil (2) durchfassenden Schwenkachse, an der eine Nocke (7a) mit mindestens einer Vertiefung (7b) angeordnet ist, **dadurch gekennzeichnet, dass** die Nocke (7a) mit einer kraftbeaufschlagten Rolle (22) zusammenwirkt, wobei die Rolle (22) orthogonal zur Längsachse X-X des Gelenkbandes (1) verstellbar angeordnet und drehbar in einem Rollenkolben (24) gelagert ist, auf den eine Feder (26) wirkt, deren Kraft im Wesentlichen in der Längsachse (X-X) des Gelenkbandes (1) wirkt, wobei der Rollenkolben (24) axial beweglich in einem Stellzylinder (25) angeordnet ist, der in einer Bohrung (32) des Lagerbockes (20) zur orthogonalen Verstellung der Rolle (22) mit radialem Spiel angeordnet ist.

2. Gelenkband nach Anspruch 1, **dadurch gekennzeichnet, dass** eine Nockenwelle (7) die Schwenkachse bildet, wobei die Nockenwelle (7) drehfest im Flügelbandteil (2) gelagert ist.

3. Gelenkband nach Anspruch 1 und 2, **dadurch gekennzeichnet, dass** das Flügelbandteil (2) aus einer ersten und zweiten Klemmplatte (3, 4) besteht, und dass die Nockenwelle (7) mittels Zapfen (7d) in Ausnehmungen (8) der ersten Klemmplatte (3) drehfest fixiert ist.

4. Gelenkband nach Anspruch 1, **dadurch gekennzeichnet, dass** die Rolle (22) im Lagerbock (20) angeordnet ist.

5. Gelenkband nach Anspruch 1, **dadurch gekennzeichnet, dass** der Stellzylinder (25) mittels Stellmittel (30, 31) orthogonal zur Längsachse des Gelenkbandes (X-X) verschwenkt werden kann.

6. Gelenkband nach Anspruch 5, **dadurch gekennzeichnet, dass** die Verschwenkung des Stellzylinders (25) innerhalb des Lagerbockes (20) zwischen ± 0° bis 15° aus der Längsachse des Gelenkbandes (X-X) erfolgt.

## Claims

1. A hinge strip (1), in particular for double-action glass doors, with a fixed hinge portion, which is configured as a bearing block (20), with a door hinge portion (2) which is pivotable about the fixed hinge portion, and with a pivoting axle penetrating the fixed hinge portion and the door hinge portion (2), at which a cam (7a) with at least one depression (7b) is disposed, **characterized in that** the cam (7a) cooperates with a force-loaded roller (22), wherein the roller (22) is disposed to be adjustable orthogonally with regard to the longitudinal axis (X-X) of the hinge strip (1) and is supported to be rotatable in a roller piston (24), onto which a spring (26) acts, the force thereof acting essentially in the longitudinal axis (X-X) of the hinge strip (1), wherein the roller piston (24) is disposed to be axially movable in an adjusting cylinder (25), which is disposed with radial play in a bore (32) of the bearing block (20) for orthogonally adjusting the roller (22).

2. The hinge strip according to claim 1, **characterized in that** a cam shaft (7) forms the pivoting axle, wherein the cam shaft (7) is supported in a torque-proof manner in the door hinge portion (2).

3. The hinge strip according to claim 1 and 2, **characterized in that** the door hinge portion (2) consists of a first clamping plate and a second clamping plate (3, 4) and **in that** the cam shaft (7) is immobilized in a torque-proof manner in recesses (8) of the first clamping plate (3) by means of journals (7d).

4. The hinge strip according to claim 1, **characterized in that** the roller (22) is disposed in the bearing block (20).

5. The hinge strip according to claim 1, **characterized in that** the adjusting cylinder (25) can be pivoted orthogonally with regard to the longitudinal axis (X-X) of the hinge strip by means of adjusting means (30, 31).

6. The hinge strip according to claim 5, **characterized in that** pivoting the adjusting cylinder (25) within the bearing block (20) is carried out by deviating between ± 0° to 15° from the longitudinal axis (X-X) of the hinge strip.

## Revendications

1. Paumelle (1) en particulier pour des portes pivotantes en verre avec une partie de paumelle fixe, qui est aménagée comme support de palier (20), avec une partie de paumelle du vantail (2) qui est pivotable autour de la partie de paumelle fixe, et avec un essieu de pivotement qui passe à travers la partie de paumelle fixe et la partie de paumelle du vantail (2) et sur laquelle une came (7a) avec au moins un approfondissement (7b) est agencée, **caractérisée en ce que** la came (7a) coopère avec un galet chargé par une force, alors que le galet (22) est agencé de façon à pouvoir être ajusté orthogonalement par rapport à l'axe longitudinal (X-X) de la paumelle (1) et est supporté de façon rotative dans un piston à rouleau (24) sur lequel agit un ressort (26) dont la force agit essentiellement dans l'axe longitudinal (X-X) de la paumelle (1), alors que le piston à rouleau (24) est agencé de façon à être axialement déplaçable dans un cylindre de réglage (25), qui est agencé avec un jeu radial dans un alésage (32) du support de palier (20) pour l'ajustement orthogonal du galet (22).

2. Paumelle selon la revendication 1, **caractérisée en ce qu'**un arbre à cames (7) constitue l'essieu de pivotement, alors que l'arbre à cames (7) est supporté dans la partie de paumelle du vantail (2) de façon à résister à la rotation.

3. Paumelle selon la revendication 1 et 2, **caractérisée en ce que** la partie de paumelle du vantail (2) consiste en une première et deuxième plaque de serrage (3, 4), et **en ce que** l'arbre à cames (7) est immobilisé au moyen de tenons (7d) dans des approfondissements (8) de la première plaque de serrage (3) de façon à résister à la rotation.

4. Paumelle selon la revendication 1, **caractérisée en ce que** le galet (22) est agencé dans le support de palier (20).

5. Paumelle selon la revendication 1, **caractérisée en ce que** le cylindre de réglage (25) peut être pivoté par l'intermédiaire de moyens d'ajustage (30, 31) orthogonalement par rapport à l'axe longitudinal (X-X) de la paumelle 1.

6. Paumelle selon la revendication 5, **caractérisée en ce que** le pivotement du cylindre de réglage (25) se fait à l'intérieur du support de palier (20) entre ± 0° à 15° hors-axe longitudinal (X-X) de la paumelle.
